# EUROPÄISCHE PATENTSCHRIFT

(11) **EP 1 040 910 B1**
(45) Veröffentlichungstag und Bekanntmachung des Hinweises auf die Patenterteilung: **12.12.2001**
(21) Anmeldenummer: 99104249.0
(22) Anmeldetag: 03.03.1999
(51) Int. Cl.: B30B 15/06

(54) **Presspolster**
Press pad
Coussinet pour presse

(43) Veröffentlichungstag der Anmeldung: 04.10.2000
(73) Patentinhaber: Thomas Josef Heimbach Gesellschaft mit beschränkter Haftung & Co., D-52353 Düren (DE)
(72) Erfinder: Best, Walter, Dr., 52351 Düren (DE); Kaldenhoff, Ralf, Dr., 52072 Aachen (DE)
(74) Vertreter: Paul, Dieter-Alfred, Dipl.-Ing.

(56) Entgegenhaltungen:
- EP-A- 0 290 653
- WO-A-94/01373
- DE-A- 2 319 593
- DE-A- 2 627 442
- DE-U- 29 721 494
- DE-U- 29 721 495
- US-A- 5 370 760

## Beschreibung

Die Erfindung betrifft ein Preßpolster für den Einsatz in Laminierpressen mit einem textilen Fadensystem, mit vermaschten Fäden.

Die Herstellung von Schichtmaterialien, beispielsweise dekorativ beschichteten Spanplatten, erfolgt in Laminierpressen, die als Nieder- oder Hochdrucketagenpressen oder Kurztaktpressen ausgebildet sein können. Damit der Druck der Preßplatten vollflächig und gleichmäßig auf das Preßgut übertragen wird, werden zwischen dem Preßgut und den Preßplatten Preßpolster eingelegt. Die Preßpolster müssen hohen Drücken und auch den in solchen Pressen auftretenden Temperaturen standhalten können, und sie müssen in der Lage sein, die von den Preßplatten ausgehende Wärme schnell und ohne große Verluste auf das Preßgut überzuleiten. Außerdem ist es erwünscht, mit einem Preßpolster hintereinander Preßgut verschiedenen Formates zu verarbeiten.

Es sind Preßpolster bekannt, die aus einem textilen Fadensystem in Form eines Gewebes bestehen oder es enthalten. Die DE-B-23 19 593 offenbart ein Preßpolster, dessen Basis ein Metallsiebgewebe ist, das in einer Matrix aus einem Silikonelastomer eingeschlossen ist. Das Preßpolster gemäß der DE-A-23 38 749 weist ein Glasfasergewebe auf, bei dem einzelne oder sämtliche Fäden mit einem Kunststoff, beispielsweise einem Silikonelastomer, imprägniert oder beschichtet sind. Diese Fäden sind folglich dickenelastisch und bilden die Polsterung des Preßpolsters. Entsprechendes ist der DE-A-26 50 642 zu entnehmen. In der EP-A-0 493 630 wird ein Preßpolster aus einem textilen Gewebe vorgeschlagen, bei dem das Gewebe aus aromatischen Polyamidfäden und Metallfäden zusammengesetzt ist. Das DE-U-295 18 204 offenbart ein Preßpolster, bei dem ein Anteil der Fäden ein Silikonelastomer aufweist und ein weiterer Anteil als Metalldraht ausgebildet sein kann. Das DE-U-94 18 984.6 beschreibt ein Preßpolster, bei dem die Fäden aus verschiedensten Materialien, insbesondere aus Gummi, Silikonelastomer oder Metall sowie Kombination davon bestehen können. Schließlich sind in den DE-U-297 21 495 und DE-U-297 21 494 Preßpolster aus einem Gewebe offenbart, bei denen die einzelnen Fäden in besonderer Weise verwebt und ausgebildet sind.

In der gattungsbildenden EP-A-0 290 653 ist ein Preßpolster mit einem textilen Fadensystem offenbart, bei dem das Fadensystem aus einzelnen Längsfäden und einzelnen Querfäden besteht. Die in einer Richtung verlaufenden Fäden weisen eine Seelenfaden auf, der auch aus mehreren Fäden zusammengesetzt sein kann, welcher von einem Maschenfaden umhüllt ist. Die Maschenfäden benachbarter Einzelfäden sind nicht direkt miteinander verbunden, sondern über die Querfäden gekoppelt, die die Maschen der Maschenfäden durchsetzen. Nachteilig dabei ist die mangelnde Stabilität in Richtung der Querfäden.

Bei den bekannten Preßpolstern ist die Variationsbreite für eine anforderungsgerechte Auslegung des Preßpolsters bezüglich Dehnung, Druckelastizität, Strukturfestigkeit und Wärmeleitfähigkeit begrenzt, so daß nicht immer ein optimales Ergebnis bezüglich dieser Eigenschaften erreichbar ist. Der Erfindung liegt somit die Aufgabe zugrunde, ein Preßpolster so zu gestalten, daß ein breiter Bereich an Variationsmöglichkeiten für die Auslegung des Preßpolsters insbesondere bezüglich der vorgenannten Eigenschaften gegeben ist.

Diese Aufgabe wird erfindungsgemäß dadurch gelöst, daß das Fadensystem eine Maschenware mit über die Fläche untereinander vermaschten Fäden aufweist oder daraus besteht, also zumindest im wesentlichen ein Gestricke oder Gewirke, insbesondere ein Kettengewirke darstellt. Solche Maschenwaren lassen sich in verschiedenartigen Grundbindungen, beispielsweise Franse, Trikot, Tuch, Satin, Samt und Atlas herstellen, wobei die verschiedenen Grundbindungen auch miteinander kombiniert werden können. Hierdurch sowie durch den Mengenanteil der Fäden des Fadensystems durch Veränderung der Nadelteilung und der Maschendichte können die Eigenschaften des Preßpolsters in weiten Bereichen anforderungsgerecht eingestellt werden, insbesondere bezüglich Dehnung, Strukturfestigkeit, Drukkelastizität und Wärmeleitfähigkeit.

In Ausbildung der Erfindung ist vorgesehen, daß das Fadensystem zusätzliche Fäden aufweist, die die Maschen der Maschenware durchsetzen. Hierdurch ist eine zusätzliche Beeinflussungsmöglichkeit bezüglich der Eigenschaften des Preßpolsters gegeben. Die zusätzlichen Fäden können sich in Maschenstäbchen- oder in Maschenreihenrichtung erstrecken. Auch ein schräger Verlauf, bei dem die zusätzlichen Fäden mehrere Maschenreihen durchkreuzen, ist möglich.

Nach einem weiteren Merkmal der Erfindung ist vorgesehen, daß das Fadensystem Wärmeleitfäden aufweist, die aus Metall bestehen oder Metall enthalten. Dabei kommen als Metalle bzw. Metallegierungen insbesondere Aluminium, Bronze, Edelstahl, Kupfer oder Messing in Frage. Die Wärmeleitfäden können auch als Kunststoffäden, beispielsweise aus Aramid oder Polyimid, mit einem Anteil Metallfasern oder -fäden ausgebildet sein. Dabei sollten sich die Wärmeleitfäden mit Fäden in beliebiger Reihenfolge abwechseln, deren Wärmeleitfähigkeit geringer ist und die andere Funktionen übernehmen. Der Wechsel dieser Fäden kann sowohl in Maschenreihenrichtung als auch in Maschenstäbchenrichtung geschehen.

Die Erfindung sieht des weiteren vor, daß das Fadensystem dickenelastische Polsterfäden aufweist, die dem Preßpolster Druckelastizität geben. Diese können sich mit den vorbeschriebenen Wärmeleitfäden in Maschenreihenrichtung und/oder Maschenstäbchenrichtung abwechseln. Durch Auswahl des Verlaufs und der Menge solcher Polsterfäden kann die Druckelastizität den jeweiligen Anforderungen angepaßt werden. Dabei können die Polsterfäden sowohl Teil der Maschenware selbst sein, als auch teilweise oder vollständig die zusätzlichen Fäden bilden.

Die Polsterfäden können aus einem gummielastischen Material, wie beispielsweise Silikonelastomer, Fluorkautschuk oder Gummi bestehen. Dabei kann das gummielastische Material ein Metall in Pulverform oder als Kurzfasern enthalten, um die Wärmeleitfähigkeit der Polsterfäden zu verbessern. Es sind auch Polsterfäden möglich, die jeweils einen Seelenfaden aufweisen, der von einem gummielastischen Fadenmantel umgeben ist. Der Seelenfaden kann aus Metallitzen oder Kunststoffäden aus z.B. Aramiden, Polyimid, PPS oder PEEK oder aus Kombinationen daraus bestehen. Er kann als Monofil, Multifil, Zwirn, Spinnfasergarn, geflochtene Litze, Kordel, Band oder dergleichen sowie Kombinationen daraus ausgebildet sein. Die wärmeleitfähigkeit wird noch verbessert, wenn wenigstens ein Teil der Polsterfäden von Metalldraht umgeben ist, beispielsweise durch Umwicklung, Verseilung oder Umflechtung. Die Dicke des Polsterfadens sollte dabei so gewählt werden, daß bei den gebräuchlichen Drücken in den Laminierpressen, d.h. unter Preßbelastung, der Polsterfaden die gleiche Dicke annimmt wie die Wärmeleitfäden aus Metall. Dies gewährleistet, daß die Fadenoberflächen während des Preßvorgangs sämtlich in einer Ebene liegen, wodurch sich maximale Anpreßfläche und damit gleichmäßiger Andruck sowie eine Optimierung der Wärmeleitung ergeben.

In weiterer Ausgestaltung der Erfindung ist vorgesehen, daß das Fadensystem in eine gummielastische Matrix aufgenommen ist, wobei diese Matrix ebenfalls aus Silikonelastomer oder Fluorsilikonelastomer oder anderen Gummiwerkstoffen bestehen kann. Zur Verbesserung der Wärmeleitfähigkeit sollte die Matrix ebenfalls Metallteilchen in Form von Pulvern oder Kurzfasern enthalten.

Schließlich ist nach der Erfindung vorgesehen, daß das Preßpolster Randverdickungen aufweist, um einen gleichmäßigen Anpreßdruck über die gesamte Fläche zu gewährleisten. Die Randverdickung kann beispielsweise durch lokale Erhöhung der Nadelteilung und somit der Maschendichte erreicht werden.

In der Zeichnung ist die Erfindung an Hand von Ausführungsbeispielen näher veranschaulicht. Es zeigen:
- Figur 1: eine Draufsicht auf einen Ausschnitt eines Preßpolsters aus einem Kettengewirke mit zusätzlichen Fäden;
- Figur 2: eine Draufsicht auf einen Ausschnitt eines anderen Preßpolsters aus einem Kettengewirke;
- Figur 3: die Seitenansicht eines Polsterfadens und
- Figur 4: einen Querschnitt durch den Polsterfaden gemäß Figur 3.

Das in Figur 1 dargestellte Preßpolster 1 besteht aus einem Fadensystem in Form eines Kettengewirkes 2 mit zusätzlichen Polsterfäden, beispielhaft mit 3 bezeichnet. Das Kettengewirke 2 bildet Maschenreihen - beispielhaft mit 4 bezeichnet -, wobei in jeder Maschenreihe 4 ein Polsterfaden 3 die Maschen - beispielhaft mit 5 bezeichnet - durchsetzt.

Das Kettengewirke 2 besteht aus Wärmeleitfäden, und zwar in diesem Fall aus Kupferfäden. Die Polsterfäden 3 sind als Silikonelastomermonofile ausgebildet. Statt solcher Silikonelastomermonofilen können auch Polsterfäden der in den Figuren 3 und 4 dargestellten und weitere unten beschriebenen Art verwendet werden. Das aus Kupferfäden bestehende Kettengewirke 2 sorgt für einen guten Wärmeübergang von Oberfläche zu Oberfläche, während die Polsterfäden 3 die für die Anschmiegsamkeit zum Preßgut und zur Preßplatte erforderliche Dickenelastizität gewährleisten.

Das in Figur 2 dargestellte Preßpolster 6 besteht aus einem Kettengewirke 7. In diesem Kettengewirke 7 wechseln sich jeweils ein Wärmeleitfaden 8 und ein Polsterfaden 9 (schwarz ausgefüllt gezeichnet) in Maschenreihen- und Maschenstäbchenrichtung ab. Die Wärmeleitfäden 8 sind auch hier als Kupferfäden ausgebildet, während die Polsterfäden 9 Silikonelastomermonofile darstellen. Ihre Funktionen sind die gleichen wie bei dem Preßpolster 1 gemäß Figur 1, d.h. die Wärmeleitfäden 8 sorgen für einen guten Wärmeübergang zwischen den beiden Oberflächen des Preßpolsters 6, während die Polsterfäden 9 die Druckelastizität gewährleisten.

In den Figuren 3 und 4 ist ein besonderer Polsterfaden 10 dargestellt. Er weist als Seelenfaden eine Drahtlitze 11 aus Kupfer auf, die von einem Fadenmantel 12 aus einem Silikonelastomer umgeben ist. Der Fadenmantel 12 ist an seiner Außenseite zusätzlich mit Kupferdrähten - beispielhaft mit 13 bezeichnet - umflochten. Dies gibt dem Polsterfaden 10 neben seiner Dickenelastizität zusätzlich eine hohe Wärmeleitfähigkeit. Beim Einsatz solcher Polsterfäden 10 in dem Preßpolster 6 sollte sichergestellt sein, daß der Polsterfaden 10 unter Preßbelastung die gleiche Dicke hat wie die Wärmeleitfäden 8, damit die Fadenoberflächen sowohl der Wärmeleitfäden 8 als auch der Polsterfäden 10 während der Preßvorgangs sämtlich in einer Ebene liegen und damit eine maximale Anpreßfläche und ein gleichmäßiger Andruck erreicht wird.

## Patentansprüche

1. Preßpolster (1, 6) für den Einsatz in Laminierpressen mit einem textilen Fadensystem (2, 3, 5; 7, 8, 9) mit vermaschten Fäden (5; 8, 9), **dadurch gekennzeichnet, daß** das Fadensystem (2, 3, 5; 7, 8, 9) eine Maschenware (2, 7) mit über die Fläche untereinander vermaschten Fäden (5; 8, 9) aufweist oder daraus besteht.

2. Preßpolster nach Anspruch 1, **dadurch gekennzeichnet, daß** das Fadensystem zusätzliche Fäden (3) aufweist, die die Maschen (5) der Maschenware (2) durchsetzen.

3. Preßpolster nach Anspruch 1 oder 2, **dadurch gekennzeichnet, daß** das Fadensystem (2, 3, 7) Wärmeleitfäden (8, 10) aufweist, die aus Metall bestehen oder Metall enthalten.

4. Preßpolster nach Anspruch 3, **dadurch gekennzeichnet, daß** sich die Wärmeleitfäden (8) mit Fäden (9) abwechseln, deren Wärmeleitfähigkeit geringer ist.

5. Preßpolster nach einem der Ansprüche 1 bis 4, **dadurch gekennzeichnet, daß** das Fadensystem (2, 7) dickenelastische Polsterfäden (3, 9, 10) aufweist.

6. Preßpolster nach Anspruch 5, **dadurch gekennzeichnet, daß** die Polsterfäden (10) jeweils einen Seelenfaden (11) aufweisen, der von einem gummielastischen Fadenmantel (12) umgeben ist.

7. Preßpolster nach Anspruch 6, **dadurch gekennzeichnet, daß** der Fadenmantel (12) aus einem Silikonelastomer oder Fluorsilikon besteht.

8. Preßpolster nach einem der Ansprüche 5 bis 7, **dadurch gekennzeichnet, daß** wenigstens ein Teil der Polsterfäden (10) von Metalldraht (13) umgeben ist.

9. Preßpolster nach einem der Ansprüche 1 bis 8, **dadurch gekennzeichnet, daß** das Fadensystem in eine gummielastische Matrix aufgenommen ist.

10. Preßpolster nach Anspruch 9, **dadurch gekennzeichnet, daß** die Matrix aus Silikonelastomer oder Fluorsilikonelsatomer besteht.

11. Preßpolster nach Anspruch 10, **dadurch gekennzeichnet, daß** die Matrix Metallteilchen enthält.

12. Preßpolster nach einem der Ansprüche 1 bis 11, **dadurch gekennzeichnet, daß** das Preßpolster Randverdickungen aufweist.

## Claims

1. Press pad (1, 6) for use in laminating presses with a textile thread system (2, 3, 5; 7, 8, 9) having interlooped threads (5; 8, 9), **characterised in that** the thread system (2, 3, 5; 7, 8, 9) has a knitted fabric (2, 7) with threads (5; 8, 9) interlooped with each other over the surface, or consists thereof.

2. Press pad according to Claim 1, **characterised in that** the thread system has additional threads (3) interspersed in the mesh (5) of the knitted fabric (2).

3. Press pad according to Claim 1 or 2, **characterised in that** the thread system (2, 3, 7) has heat conducting threads (8, 10) composed of metal or containing metal.

4. Press pad according to Claim 3, **characterised in that** the heat conducting threads (8) alternate with threads (9) of lower conductivity.

5. Press pad according to one of the claims 1 to 4, **characterised in that** the thread system (2, 7) has padding threads (3, 9, 10) with thickness elasticity.

6. Press pad according to Claim 5, **characterised in that** the padding threads (10) each have a core thread (11) surrounded by a rubber elastic thread coat (12).

7. Press pad according to Claim 6, **characterised in that** the thread coat (12) consists of a silicone elastomer or fluorosilicone.

8. Press pad according to one of the claims 5 to 7, **characterised in that** at least one part of the padding thread (10) is surrounded by metal wire (13).

9. Press pad according to one of the claims 1 to 8, **characterised in that** the thread system is set into a rubber elastic matrix.

10. Press pad according to Claim 9, **characterised in that** the matrix consists of silicone elastomer or fluorosilicone elastomer.

11. Press pad according to Claim 10, **characterised in that** the matrix contains metal particles.

12. Press pad according to one of the claims 1 to 11, **characterised in that** the press pad has edge thickenings.

## Revendications

1. Coussinet pour presse (1, 6) à utiliser dans des presses à stratifier comportant un système de fils textile (2, 3, 5 ; 7, 8, 9) avec des fils maillés (5 ; 8, 9), **caractérisé en ce que** le système de fils (2, 3, 5 ; 7, 8, 9) comporte ou se compose d'un tissu maillé (2, 7) présentant sur la surface des fils réciproquement maillés (5 ; 8, 9).

2. Coussinet pour presse selon la revendication 1, **caractérisé en ce que** le système de fils comporte des fils supplémentaires (3) qui s'entrelacent dans les mailles (5) du tissu maillé (2).

3. Coussinet pour presse selon la revendication 1 ou 2, **caractérisé en ce que** le système de fils (2, 3, 7) comporte des fils thermoconducteurs (8, 10) qui contiennent ou sont constitués de métal.

4. Coussinet pour presse selon la revendication 3, **caractérisé en ce que** les fils thermoconducteurs (8) alternent avec des fils (9) dont la thermoconductivité est moindre.

5. Coussinet pour presse selon l'une des revendications 1 à 4, **caractérisé en ce que** le système de fils (2, 7) comporte des fils de coussinet élastiques en épaisseur (3, 9, 10).

6. Coussinet pour presse selon la revendication 5, **caractérisé en ce que** les fils de coussinet (10) présentent respectivement un fil d'âme (11) qui est entouré d'une enveloppe de fil de gomme élastique (12).

7. Coussinet pour presse selon la revendication 6, **caractérisé en ce que** l'enveloppe de fil (12) est en élastomère siliconé ou en fluorosilicone.

8. Coussinet pour presse selon l'une des revendications 5 à 7, **caractérisé en ce qu'**au moins une partie des fils de coussinet (10) sont enveloppés d'un fil métallique (13).

9. Coussinet pour presse selon l'une des revendications 1 à 8, **caractérisé en ce que** le système de fils est intégré dans une matrice de gomme élastique.

10. Coussinet pour presse selon la revendication 9, **caractérisé en ce que** la matrice est en élastomère siliconé ou en élastomère fluorosiliconé.

11. Coussinet pour presse selon la revendication 10, **caractérisé en ce que** la matrice contient des particules métalliques.

12. Coussinet pour presse selon l'une des revendications 1 à 11, **caractérisé en ce que** le coussinet pour presse présente des bords renflés.
